# EUROPÄISCHE PATENTSCHRIFT

(11) **EP 3 858 545 B1**
(45) Veröffentlichungstag und Bekanntmachung des Hinweises auf die Patenterteilung: **22.04.2026**
(21) Anmeldenummer: 20154855.9
(22) Anmeldetag: 31.01.2020
(51) Int. Cl.: B24B 33/08, B24B 33/10

(54) **HONWERKZEUG UND VERFAHREN ZUR HERSTELLUNG EINER HONHÜLSE**
HONINING TOOL AND METHOD FOR PRODUCING A HONING SLEEVE
OUTIL DE RECTIFICATION ET PROCÉDÉ DE FABRICATION D'UN MANCHON DE RECTIFICATION

(43) Veröffentlichungstag der Anmeldung: 04.08.2021
(73) Patentinhaber: Henzler, Bernhard, 72657 Altenriet (DE)
(72) Erfinder: Henzler, Bernhard, 72657 Altenriet (DE)
(74) Vertreter: Kohler Schmid Möbus Patentanwälte

(56) Entgegenhaltungen:
- CN-A- 109 434 666
- DE-A1- 102014 117 174
- US-A- 3 710 518

## Beschreibung

Die Erfindung geht aus von einer Honhülse für ein Honwerkzeug mit wenigstens einem mittels wenigstens einer Aufweitleiste des Honwerkzeugs einstellbaren Hondurchmesser.

Aus der CN 109 434 666 A ist ein Honwerkzeug mit wenigstens einem mittels wenigstens einer Aufweitleiste des Honwerkzeugs einstellbaren Hondurchmesser und einer Honhülse bekannt, wobei die Aufweitleiste an der Honhülse ausgebildet ist.

Aus der US 3 710 518 A ist ein Honwerkzeug nach dem Oberbegriff des Anspruchs 1 bekannt.

Ein Honwerkzeug mit einem einstellbaren Hondurchmesser und eine Honhülse sind aus der DE 10 2014 117 174 A1 bekannt.

Das bekannte Honwerkzeug und insbesondere dessen Honhülse weisen oftmals nur geringe Standzeiten auf. Insbesondere kommt es häufig zu Rissbildungen bis hin zu Brüchen eines Werkzeugkörpers des Honwerkzeugs und/oder der Honhülse, was wiederum zu erhöhten Wartungs- und Prozesskosten führt.

Es ist daher Aufgabe der vorliegenden Erfindung, ein Honwerkzeug mit einem einstellbaren Hondurchmesser als auch Verfahren zur Herstellung einer Honhülse anzubieten, durch die ein kostengünstiges Honen mit einstellbarem Hondurchmesser ermöglicht wird.

Gelöst wird die Aufgabe durch ein Honwerkzeug mit den Merkmalen des Anspruchs 1.

Einer der der Erfindung zugrundeliegenden Gedanken ist dabei, dass die Standzeiten von gattungsgemäßen Honhülsen oftmals dadurch reduziert sind, dass entlang eines Längsschlitzes der Honhülse ein Vorsprung ausgebildet ist, über den die Honhülse rotatorisch angetrieben werden kann. Beispielsweise zeigt die bereits zitierte Druckschrift DE 10 2014 117 174 A1 in der dortigen Fig. 1 einen als Abkantung nach innen ausgebildeten Vorsprung. Der Antrieb der Honhülse kann somit durch Drehmomentbeaufschlagung der Honhülse am Vorsprung erfolgen. Dabei kommt es allerdings häufig zu Rissbildungen in der Honhülse entlang oder im Bereich des Längsschlitzes. Zur Aufnahme des Vorsprungs weist bislang ein Werkzeugkörper des Honwerkzeugs eine Nut auf, die jedoch den Werkzeugkörper schwächt, wodurch es gehäuft auch zu, insbesondere sehr kostenträchtigen, Brüchen des Werkzeugkörpers kommt.

Im Gegensatz dazu kann erfindungsgemäß die Honhülse mittels einer in der Aufweitleistenaufnahme der Honhülse aufgenommenen Aufweitleiste rotatorisch angetrieben werden. Ein zusätzlicher Vorsprung ist somit nicht erforderlich. Es bedarf keiner zusätzlichen Nut in einem Werkzeugkörper zur Aufnahme des Vorsprungs. Die Lebensdauer des Werkzeugkörpers, insbesondere bei kleineren Durchmessern, beispielsweise kleiner oder gleich 10 mm und besonders bevorzugt kleiner oder gleich 5 mm, lässt sich somit verlängern. Die Position der Aufweitleistenaufnahme der Honhülse ist frei wählbar oder zumindest im Wesentlichen frei wählbar. Insbesondere kann die Aufweitleistenaufnahme beabstandet vom Längsschlitz, insbesondere von seinen beiden freien Längskanten, ausgebildet sein. Somit kann sich die Aufweitleistenaufnahme außerhalb eines prinzipiell durch den Längsschlitz geschwächten Bereichs der Honhülse befinden. Die Standzeit der Honhülse lässt sich somit deutlich verlängern.

Zudem können sich ein besserer Rundlauf und damit im Betrieb weniger Vibrationen ergeben. Auch hierdurch lassen sich der Verschleiß verringern und infolgedessen die Standzeiten verlängern.

Die Aufweitleistenaufnahme kann zur drehfesten Aufnahme der Aufweitleiste ausgebildet sein.

Zur Einstellung des Hondurchmessers kann die Honhülse aufweitbar sein. Dazu ist an der Honhülse ein Längsschlitz mit zwei freien Längskanten ausgebildet. Die Aufweitung kann dann entlang des Längsschlitzes erfolgen. Insbesondere kann die Aufweitung durch Spreizung des Längsschlitzes erfolgen. Der Längsschlitz lässt sich einfach herstellen, wenn die wenigstens zwei freien Längskanten des Längsschlitzes tangential oder zumindest im Wesentlichen tangential auslaufend ausgebildet sind. Die Honhülse kann im Bereich des Längsschlitzes abkantungsfrei ausgebildet sein. Auf ein Abkanten eines der beiden oder gar beider freien Längskanten kann somit verzichtet werden.

Erfindungsgemäß kann die Aufweitleistenaufnahme als wenigstens einseitiger, vorzugsweise zweiseitiger, Anschlag für eine in ihr aufzunehmende Aufweitleiste ausgebildet sein. Die Aufweitleistenaufnahme kann als Nut, insbesondere an der Innenseite der Honhülse, ausgebildet sein und/oder die Aufweitleistenaufnahme kann eine Nut aufweisen. Die Honhülse kann im Bereich der Aufweitleistenaufnahme verstärkt sein.

Erfindungsgemäß kann eine Aufweitleiste des Honwerkzeugs, für das die Honhülse bestimmt ist, in der Aufweitleistenaufnahme aufgenommen sein.

Die in der Aufweitleistenaufnahme aufgenommene Aufweitleiste kann eingerichtet sein, den Hondurchmesser zu steuern. Zur Steuerung des Hondurchmessers kann die Aufweitleiste eingerichtet sein, die Aufweitung der Honhülse zu steuern. Die Aufweitleiste kann auch eingerichtet sein, die Honhülse rotatorisch anzutreiben. Die Aufweitleiste kann somit multifunktional ausgebildet sein.

Die Aufweitleiste kann als Gegenstück zu einem Aufweitdorn eines Honwerkzeugs, für das die Honhülse bestimmt ist, ausgebildet sein. Insbesondere kann die Aufweitleiste als Steg ausgebildet sein. Besonders bevorzugt weist die Aufweitleiste entlang ihrer zur zentralen Achse der Honhülse hin gerichteten freien Seitenfläche eine Schräge auf. Im Zusammenwirken der Aufweitleiste mit dem Aufweitdorn können durch Wahl und/oder Anpassung der Steigung einer solchen Schräge die Genauigkeit und/oder das Ausmaß der Aufweitung der Honhülse auf den jeweiligen Bedarf angepasst werden.

Die Honhülse kann in allen Ausführungsformen für einen links- oder für einen rechtsläufigen Betrieb eingerichtet sein. Erfindungsgemäß kann die Aufweitleistenaufnahme dazu als einseitiger Anschlag ausgebildet sein.

Denkbar ist bei allen Ausführungsformen auch, dass die Honhülse sowohl für einen links- als auch für einen rechtsläufigen Betrieb eingerichtet ist. Dazu kann die Aufweitleistenaufnahme als zweiseitiger Anschlag, insbesondere für die in ihr aufzunehmende Aufweitleiste, ausgebildet sein.

Zur Anpassung an unterschiedliche Honsituationen, beispielsweise an unterschiedliche zu honende Zylinder, insbesondere mit unterschiedlichen Innendurchmessern, ist die Honhülse vorzugsweise flexibel und - besonders bevorzugt - elastisch verformbar. Zur Erhöhung und/oder Einstellung der Verformbarkeit der Honhülse kann die Honhülse wenigstens eine Ausnehmung aufweisen. Eine solche Ausnehmung kann als lokale Schwächung der Honhülse dienen. Somit kann die wenigstens eine Ausnehmung die zur Aufweitung der Honhülse erforderlichen Kräfte reduzieren. Besonders bevorzugt ist dabei in diesem Zusammenhang, wenn mehrere Ausnehmungen, insbesondere gleichmäßig über die Außenfläche der Honhülse verteilt, vorgesehen sind.

Außenseitig der Honhülse kann ein Schneidmittel ausgebildet und/oder angeordnet sein. Das Schneidmittel kann als wenigstens eine Honleiste ausgebildet sein und/oder wenigstens eine Honleiste aufweisen. An einer Außenseite einer solchen Honleiste kann ein Reibmaterial aufgebracht und/oder angeordnet sein. Alternativ oder ergänzend kann das Schneidmittel auch selbst als Reibmaterial ausgebildet sein und/oder ein solches Reibmaterial aufweisen. Als solches Reibmaterial kann ein diamanthaltiges, ein Bornitrid-haltiges, insbesondere ein kubisches Bornitrid- (CBN-) haltiges, ein Korund-haltiges und/oder ein keramisches Material vorgesehen sein. Das Reibmaterial kann besonders bevorzugt eine Mohshärte von mindestens 8 aufweisen. Allgemein kann das Schneidmittel bereichsweise oder vollflächig auf der Außenseite der Honhülse ausgebildet und/oder angeordnet sein.

Die Honhülse kann, vorzugsweise mit Ausnahme des Schneidmittels, zumindest teilweise aus Kunststoff und/oder Stahl ausgebildet sein.

Die Honhülse kann auf besonders einfache Weise mittels eines Rapid-Prototyping-Verfahrens, insbesondere mittels Drahterodieren und/oder mittels 3D-Druck, hergestellt sein. Eine mittels 3D-Druck hergestellte Honhülse kann besonders kostengünstig sein.

Insbesondere bei Herstellverfahren, die einen schichtweisen und/oder punktuellen Auf- und/oder Abbau von Material ermöglichen, beispielsweise 3D-Druck, lässt sich die Form der Honhülse, insbesondere die Form der Aufweitleiste beziehungsweise der Aufweitleistenaufnahme, einfach und/oder einzelstückweise herstellen.

Weist die Honhülse wenigstens zwei voneinander getrennte Schneidbereiche auf, kann das Honwerkzeug, für das die Honhülse bestimmt ist, unterschiedliche Hondurchmesser aufweisen. Auch kann, insbesondere durch zeitlich aufeinanderfolgende Verwendung der wenigstens zwei Schneidbereiche, die Gesamtstandzeit der Honhülse verlängert werden.

Durch die verlängerte Standzeit der Honhülse ermöglicht das Honwerkzeug insgesamt längere Wartungsintervalle und längere Standzeiten, wodurch sich Prozesskosten eines Honprozesses reduzieren lassen.

Das Honwerkzeug kann besonders flexibel und vielseitig eingesetzt werden, wenn die Honhülse abnehmbar an dem Honwerkzeug anordenbar und/oder angeordnet ist.

Ist dabei die Honhülse zumindest teilweise aus Kunststoff ausgebildet, kann sie zum einmaligen Gebrauch vorgesehen sein. Somit kann das übrige Honwerkzeug mit einer insgesamt sehr langen Standzeit verwendet werden, wobei lediglich die Honhülse als, insbesondere wesentliches, Verschleißteil bedarfsweise ausgetauscht werden kann. Durch eine Herstellung aus Kunststoff können die Honhülsen besonders kostengünstig hergestellt sein und damit der Austausch insgesamt kostengünstig erfolgen.

Um den effektiven Außendurchmesser des Honwerkzeugs, insbesondere im Bereich des Schneidmittels, und damit den Hondurchmesser einstellen zu können, weist das Honwerkzeug einen Aufweitdorn zur einstellbaren Aufweitung der Honhülse auf. Der Aufweitdorn kann ein oder mehrere Schrägen aufweisen. Die Schrägen können in einem Winkel zur Längsachse des Aufweitdorns verlaufen. Der Winkel kann 0,5° bis 10°, besonders bevorzugt 1,5°, betragen.

Ein oder mehrere der Schrägen können durch ein beziehungsweise mehrere Konen des Aufweitdorns ausgebildet sein. Mit anderen Worten kann das Honwerkzeug mit einem Einfach- oder einem Mehrfachkonus, beispielsweise einem Zwei- oder einem Dreifachkonus, ausgestattet sein.

Mehrere der Schrägen können hintereinander für ein Honwerkzeug mit mehreren Schneidbereichen ausgebildet sein.

Für ein Honwerkzeug mit einem Mehrfachkonus kann vorgesehen sein, dass die Honhülse wenigstens zwei voneinander getrennte Schneidbereiche, insbesondere so viele Schneidbereiche wie Konen, aufweist.

Die Aufweitleiste kann wenigstens eine Schräge aufweisen. Die Schrägen können in einem Winkel zur Längsachse der Aufweitleiste verlaufen. Der Winkel kann 0,5° bis 10°, besonders bevorzugt 1,5° betragen.

Der Aufweitdorn und die Aufweitleiste können derart komplementär ausgebildet sein, dass eine in Bezug auf den Aufweitdorn axiale Relativverschiebung zu einer radialen Verlagerung der Aufweitleiste führt. Dadurch kann - insbesondere sehr präzise - die Aufweitung der Honhülse gesteuert werden. Zur Steuerung der Aufweitung genügt es somit, den Aufweitdorn entlang seiner Längsachse relativ zum übrigen Honwerkzeug zu verlagern.

Vorzugsweise kann die Aufweitleiste, die als Gegenpart zu dem Aufweitdorn vorgesehen ist, komplementär zu dem einen beziehungsweise zu den mehreren Schrägen des Aufweitdorns, insbesondere zu dem einen beziehungsweise zu den mehreren Konen, ausgebildet sein.

Ferner ist denkbar, dass der Aufweitdorn wenigstens eine, vorzugsweise drei, fünf oder sechs, Aufweitflächen aufweist, an denen die Aufweitleiste des Honwerkzeugs relativ zum Aufweitdorn verschiebbar anordenbar und/oder angeordnet sind.

Das Honwerkzeug weist einen Werkzeugkörper auf, auf dem die Honhülse sitzt. Der Werkzeugkörper kann zylindrisch oder zumindest im Wesentlichen zylindrisch ausgebildet sein. Er kann eine Abflachung aufweisen. Die Abflachung kann komplementär zu zumindest einem Teil der Honhülse, insbesondere zur Aufweitleistenaufnahme, ausgebildet sein. Dann kann die Abflachung mit der Honhülse, insbesondere mit deren Aufweitleistenaufnahme, zusammenwirken. Somit lässt sich der Sitz der Honhülse am Honwerkzeug und insbesondere am Werkzeugkörper verbessern. Auch kann dadurch die Drehmomentübertragung auf die Honhülse zum rotatorischen Antrieb der Honhülse verbessert sein.

Das Honwerkzeug, insbesondere der Werkzeugkörper, kann eine, vorzugsweise in seinem Inneren verlaufende, Kühlmittelzuführung aufweisen.

Des Weiteren sind am Werkzeugkörper zwei Gleitflächen ausgebildet, an denen jeweils eine Gleitnase der Honhülse, während eines Aufweitens der Honhülse entlanggleiten kann. Die Gleitflächen verlaufen im Querschnitt in einem von Null verschiedenen Winkel zueinander und können insbesondere aneinander angrenzen. Die Stabilität, die Steifigkeit und/oder die Bruchfestigkeit des Werkzeugkörpers lassen sich dabei verbessern, wenn die Gleitflächen voneinander separiert ausgebildet sind. Die Gleitflächen können dazu auch auf ein oder mehrere kurze Abschnitte des Querschnittsumfangs des Werkzeugkörpers beschränkt sein. Beispielsweise können sie derart ausgebildet sein, dass sie jeweils insgesamt höchstens 20 Prozent des Querschnittsumfangs einnehmen. Die Gleitflächen sind derart ausgebildet, dass bei radialer Verlagerung der Aufweitleiste der Honhülse beziehungsweise der Aufweitleistenaufnahme der Honhülse die Gleitnasen entlang der Gleitflächen gleiten. Dabei kann die Honhülse, insbesondere unter Beibehaltung eines kreisförmigen oder zumindest im Wesentlichen kreisförmigen Querschnitts, bei radialer Verlagerung der Aufweitleistenaufnahme nach außen aufgeweitet werden. Dazu kann es genügen, wenn die Gleitflächen eben oder zumindest im Wesentlichen eben ausgebildet sind.

Ferner fällt in den Rahmen der Erfindung ein Verfahren zur Herstellung einer Honhülse mit den Merkmalen des Patentanspruchs 6.

Die Honhülsen werden im 3D-Druck gefertigt. Ein solches Verfahren kann eine einfache Ausbildung der Vorsprünge der Honhülsen ermöglichen. Es kann eine schichtweise und/oder punktuelle Fertigung ermöglichen.

Erfolgt die Herstellung der Honhülsen insbesondere mittels eines schichtweise und/oder punktuell arbeitenden Verfahrens, so können mehrere Honhülsen zeitgleich oder zumindest quasi-zeitgleich innerhalb der gleichen Schicht gefertigt werden. Die Herstelldauer und damit die Herstellkosten können somit gesenkt werden.

Eine der zu fertigenden Honhülsen wird innerhalb einer anderen der Honhülsen angeordnet und/oder gefertigt. Insbesondere bei einer Fertigung mittels eines schichtweise und/oder punktuell arbeitenden Verfahrens können dadurch Fahrwege eines Druckkopfes oder dergleichen einer Fertigungsmaschine, beispielsweise eines 3D-Druckers, reduziert werden. Somit lassen sich Herstelldauern verkürzen und Herstellkosten weiter reduzieren.

Erfindungsgemäß werden mehrere Honhülsen gleichzeitig mittels 3D-Druck gefertigt.

Die Honhülsen des erfindungsgemäßen Honwerkzeugs weisen eine Aufweitleistenaufnahme auf. Bei bislang üblichen Fertigungsverfahren zur Herstellung von Honhülsen wie beispielsweise mittels Biegen, können solche Sonderstrukturen nicht oder nur mit einem sehr hohen Zusatzaufwand gefertigt werden, woraus sich sehr hohe Herstellkosten ergeben. Eigene Untersuchungen zeigen dagegen den überraschenden Effekt, dass sich durch Fertigung mittels 3D-Druck die Herstellkosten auf die Hälfte, teilweise sogar auf weniger als ein Zehntel, des bisher Üblichen reduzieren lassen.

Die Fertigung mittels 3D-Druck ermöglicht ferner eine besonders hohe Flexibilität; insbesondere können verschiedenartige Honhülsen, beispielsweise für unterschiedliche Hondurchmesser und/oder Hondurchmesserbereiche, einzelstückweise, aber dennoch kostengünstig gefertigt werden.

Da keine gesondert herzustellenden Formen oder dergleichen benötigt werden, lassen sich zudem besonders kurze Gesamtlieferzeiten realisieren.

Denkbar ist, mittels 3D-Druck kunststoff- und/oder metallhaltige Honhülsen zu fertigen.

Weitere Merkmale und Vorteile der Erfindung ergeben sich aus der nachfolgenden detaillierten Beschreibung der Ausführungsbeispiele der Erfindung, anhand der Figuren der Zeichnung, die erfindungswesentliche Einzelheiten zeigt, sowie aus den Ansprüchen.

Die in der Zeichnung dargestellten Merkmale sind derart dargestellt, dass die erfindungsgemäßen Besonderheiten deutlich sichtbar gemacht werden können.

Es zeigen:
- Fig. 1: ein Honwerkzeug in perspektivischer Darstellung;
- Fig. 2 und Fig. 3: ein nicht zur Erfindung gehörendes Honwerkzeug in zwei verschiedenen Zuständen mit unterschiedlich eingestellten Hondurchmessern jeweils in einer Querschnittsansicht;
- Fig. 4: ein erfindungsgemäßes Honwerkzeug in einer Querschnittsansicht;
- Fig. 5 und Fig. 6: ein nicht zur Erfindung gehörendes Honwerkzeug in zwei verschiedenen Zuständen mit unterschiedlich eingestellten Hondurchmessern jeweils in einer Querschnittsansicht;
- Fig. 7: eine nicht erfindungsgemäße Honhülse in perspektivischer Darstellung;
- Fig. 8: eine weitere nicht erfindungsgemäße Honhülse in perspektivischer Darstellung;
- Fig. 9: eine Längsschnittansicht der Honhülse der Fig. 8 und
- Fig. 10: zwei Honhülsen während ihrer Herstellung in einem 3D-Drucker in schematischer, perspektivischer Darstellung.

Zur Erleichterung des Verständnisses der Erfindung sind in der nachfolgenden Beschreibung der Figuren der Zeichnung sich jeweils entsprechende Elemente mit den gleichen Bezugszeichen versehen. **Fig. 1** zeigt ein Honwerkzeug **10** mit einem einstellbaren Hondurchmesser. Das Honwerkzeug 10 weist eine Honhülse **12** auf. Außenseitig weist die Honhülse 12 mehrere Schneidmittel **14** auf, von denen in Fig. 1 aus Darstellungsgründen lediglich eines deutlich erkennbar ist. Die Schneidmittel 14 sind vorzugsweise gleichmäßig entlang der Außenseite der Honhülse 12 verteilt angeordnet. Sie sind in Form von Honleisten ausgebildet. Die Schneidmittel 14 sind vorzugsweise mit einem Reibmaterial, insbesondere einem diamanthaltigen und/oder einem korundhaltigen Material, beschichtet.

Die Honhülse 12 sitzt im Bereich einer Einbuchtung **20** auf einem Werkzeugkörper **16.**

Durch den Werkzeugkörper 16 hindurch ist ein Aufweitdorn **18,** insbesondere entlang der Längsrichtung des Honwerkzeugs 10, verschiebbar geführt. Der Aufweitdorn 18 ragt an seinem hinteren Ende aus dem Werkzeugkörper 16 heraus.

Wie noch in den nachfolgenden Figuren der Zeichnung näher erläutert werden wird, lassen sich der Hondurchmesser **D** durch Verschieben des Aufweitdorns 18 relativ zum Werkzeugkörper 16 und/oder zur Honhülse 12 und dazu insbesondere auch der Durchmesser der Honhülse 12 einstellen.

An dem dem Ende, an dem der Aufweitdorn 18 aus dem Werkzeugkörper 16 ragt, gegenüberliegenden Ende des Werkzeugkörpers 16 ist eine Distanzhülse **22** angeordnet. Insbesondere kann die Distanzhülse 22 eingerichtet sein zu verhindern, dass die Honhülse 12 entlang der Längsrichtung vom Werkzeugkörper 16 abrutscht. Die Distanzhülse 22 kann ferner eingerichtet sein, die Honhülse 12 in einer gewünschten Position am Honwerkzeug 10 zu positionieren.

Die Distanzhülse 22 ist abnehmbar am Werkzeugkörper 16 montiert und mittels eines Verschlusses **23** am Werkzeugkörper 16 festgelegt. Sie kann beispielsweise auf den Werkzeugkörper 16 aufgeschoben sein. Somit lässt sich die Honhülse 12 entnehmen, in dem zunächst der Verschluss 23 und die Distanzhülse 22 vom Werkzeugkörper 16 entfernt werden und sodann die Honhülse 12 entlang der Längsachse des Werkzeugkörpers 16 von diesem abgezogen wird. Die Montage der Honhülse 12 kann analog in umgekehrter Reihenfolge dieser Schritte erfolgen.

**Fig. 2** und **Fig. 3** zeigen ein Honwerkzeug 10 jeweils in einer Querschnittsansicht, wobei bei dieser und auch bei allen nachfolgenden Querschnittsansichten der Schnitt quer zur Längsrichtung im Bereich der Honhülse 12 (siehe auch Fig. 1) gezogen ist.

Fig. 2 zeigt das Honwerkzeug 10 mit seiner Honhülse 12 in einem unaufgeweiteten Zustand, wohingegen in dem Zustand gemäß Fig. 3 die Honhülse 12 aufgeweitet ist. Somit ist der Hondurchmesser D in dem Zustand gemäß Fig. 3 größer als der gemäß Fig. 2.

Die Honhülse 12 ist längsgeschlitzt. Zwischen ihren beiden freien Längskanten **24** ist somit ein Längsschlitz **26** ausgebildet. Aufgrund der unterschiedlichen Hondurchmesser D ist der Längsschlitz 26 in den Zuständen gemäß Fig. 2 respektive Fig. 3 unterschiedlich breit ausgebildet.

Die Honhülse 12 weist eine Aufweitleistenaufnahme **28** zur Aufnahme einer Aufweitleiste **30** auf. Die Aufweitleistenaufnahme 28 ist vorzugsweise an der Innenseite der Honhülse 12 ausgebildet. Sie ist besonders bevorzugt von den zwei freien Längskanten 24 beabstandet. Vorzugsweise befindet sich die Aufweitleistenaufnahme 28 gegenüber oder zumindest im Wesentlichen gegenüber des Längsschlitzes 26. In diesem Ausführungsbeispiel weist die Aufweitleistenaufnahme 28 eine Nut **29** auf. In der Nut 29 ist die Aufweitleiste 30 aufgenommen. Die Aufweitleistenaufnahme 28, insbesondere ihre Nut 29, bildet bei diesem Ausführungsbeispiel einen zweiseitigen Anschlag für die Aufweitleiste 30. Diese Aufweitleiste 30 des Honwerkzeugs 10 ist drehfest, insbesondere in Bezug auf eine Rotation um die Längsrichtung, in der Aufweitleistenaufnahme 28 aufgenommen.

Das Honwerkzeug 10 weist ferner zwei weitere Aufweitleisten 30 auf.

Die Aufweitleisten 30 verlaufen parallel zur Längsrichtung, also in der Darstellung gemäß Fig. 2 bzw. Fig. 3 senkrecht zur Bildebene.

Der Aufweitdorn 18 weist im Bereich seines vorderen Endes, also dem dem hinteren Ende gegenüberliegenden Ende, mehrere, insbesondere drei, Aufweitflächen **34** auf. Im Bereich dieser Aufweitflächen 34 verjüngt sich der Aufweitdorn 18 von hinten nach vorne. Insbesondere bildet sein vorderes Ende im Querschnitt ein Dreieck. Entlang der Aufweitflächen 34 sind somit am Aufweitdorn 18 Schrägen ausgebildet.

Die Aufweitleisten 30 liegen jeweils mit einer ihrer Seitenflächen an jeweils einer der Aufweitflächen 34 des Aufweitdorns 18 an. Die Seitenflächen und die Aufweitflächen 34 sind dazu zueinander korrespondierend ausgebildet.

Im Zustand des Honwerkzeugs 10 gemäß Fig. 3 ist der Aufweitdorn 18 tiefer in das Honwerkzeug 10 eingeschoben als im Zustand gemäß Fig. 2.

Aufgrund der durch die Aufweitflächen 34 ausgebildeten Schrägen sind somit im Zustand gemäß Fig. 3 die Aufweitleisten 30 im Vergleich zum Zustand gemäß Fig. 2 radial nach außen verlagert. Somit ist im Zustand gemäß Fig. 3 die Honhülse 12 durch die Aufweitleisten 30 aufgeweitet.

Die Aufweitung zeigt sich auch darin, dass die beiden freien Längskanten 24 im Zustand gemäß Fig. 3 weiter voneinander beabstandet sind als im Zustand gemäß Fig. 2 und dementsprechend der Längsschlitz 26 im Zustand gemäß Fig. 3 breiter ist als im Zustand gemäß Fig. 2.

In der Nut 29 ist die gemäß Fig. 2 und Fig. 3 nach oben weisende Aufweitleiste 30, also die in der Aufweitleistenaufnahme 28 aufgenommene Aufweitleiste 30, sowohl bei linksläufigen als auch rechtsläufigen Drehungen (in der jeweiligen Bildebene) des Honwerkzeugs 10 an der Honhülse 12 drehfest festgelegt. Bei Drehungen des Werkzeugkörpers 16 kann somit die Honhülse 12 durch diese Aufweitleiste 30 angetrieben werden. Ein zusätzlicher Vorsprung, insbesondere im Bereich der Längskanten 24, ist nicht erforderlich.

Zu erkennen ist weiter, dass der Werkzeugkörper 16 im Wesentlichen zylindrisch ausgebildet ist. In Abweichung von einer vollständig zylindrischen Gestalt ist an ihm eine Abflachung **36** ausgebildet. Die Abflachung 36 ist komplementär zur Aufweitleistenaufnahme 28 ausgebildet.

Im Vergleich der Fig. 2 mit der Fig. 3 ist ferner zu erkennen, dass die Honhülse 12 bei der Aufweitung, also beim Übergang vom Zustand gemäß Fig. 2 zum Zustand gemäß Fig. 3, an den äußeren Seitenflächen der beiden - gemäß Fig. 2 und Fig. 3 - unteren Aufweitleisten 30 entlanggleiten kann.

**Fig. 4** zeigt ein gegenüber dem Honwerkzeug 10 der Fig. 2 und der Fig. 3 modifiziertes Honwerkzeug 10, insbesondere mit einer modifizierten Honhülse 12.

Am Werkzeugkörper 16 sind im Bereich des Längsschlitzes 26 und somit vorzugsweise gegenüberliegend zur Aufweitleistenaufnahme 28 Gleitflächen **40** ausgebildet.

Bei einer Aufweitung der Honhülse 12 gleitet diese, insbesondere im Bereich der freien Längskanten 24, mittels Gleitnasen **42** auf diesen Gleitflächen 40.

Zu erkennen ist, dass die Gleitflächen 40 im Querschnitt zueinander in einem Winkel ausgebildet sind.

Die Gleitflächen 40 können im Querschnitt gekrümmt oder eben sein. Insbesondere können sie derart gekrümmt sein, dass die Honhülse 12 beim Aufweiten einen kreisförmigen Querschnitt beibehält oder zumindest einen im Wesentlichen kreisförmigen Querschnitt beibehält.

Wie aus Fig. 4 weiter zu erkennen ist, kann bei dieser Ausführungsform auf die beiden unteren Aufweitleisten 30 (siehe Fig. 2) verzichtet werden.

Insbesondere weist das Honwerkzeug 10 in dieser Ausführungsform somit lediglich eine einzige Aufweitleiste 30 auf. Der Werkzeugkörper 16 weist dadurch insgesamt eine im Vergleich zu Ausführungsformen mit mehreren Aufweitleisten, eine verbesserte Stabilität und/oder Bruchfestigkeit auf. Diese Ausführungsform mit einer einzigen Aufweitleiste 30 und allgemein Ausführungsformen mit wenigen Aufweitleisten 30 können daher vorteilhaft bei Honwerkzeugen 10 für kleine Hondurchmesser D (Fig. 1), beispielsweise von höchstens 10 mm, besonders bevorzugt 5 mm, eingesetzt werden.

**Fig. 5** und **Fig. 6** zeigen eine weitere Ausführungsform eines Honwerkzeugs 10 mit einer Honhülse **12a** jeweils in einer Querschnittsansicht. Wiederum unterscheiden sich die beiden Darstellungen der Fig. 5 bzw. Fig. 6 im Zustand des Honwerkzeugs 10. Dementsprechend ist der Hondurchmesser D im Zustand gemäß Fig. 6 größer als im Zustand gemäß Fig. 5.

Im Unterschied zu den vorangehenden Ausführungsbeispielen gemäß Fig. 2 bis Fig. 4 ist an der Honhülse 12a anstelle einer Aufweitleistenaufnahme eine Aufweitleiste 30 angeordnet, insbesondere daran befestigt oder ausgebildet. Insbesondere weist das Honwerkzeug 10 bei diesem Ausführungsbeispiel insgesamt drei Aufweitleisten 30 auf, von denen eine an der Honhülse 12a ausgebildet ist.

Die beiden anderen, in Fig. 5 und Fig. 6 unteren, Aufweitleisten 30 liegen dagegen lediglich mit ihren äußeren Seitenflächen an der Honhülse 12a an. Sie stellen insofern zusätzliche Aufweitleisten 30 dar. Dabei ist grundsätzlich denkbar, weniger als zwei zusätzliche Aufweitleisten 30, insbesondere keine zusätzliche Aufweitleiste 30, oder mehr als zwei zusätzliche Aufweitleisten 30 zusätzlich zu der an der Honhülse 12a ausgebildeten Aufweitleiste 30 vorzusehen.

Wiederum liegen die Aufweitleisten 30 an ihren inneren Seitenflächen an einem Aufweitdorn 18 an. Zur Steuerung der Aufweitleisten 30 und damit des Hondurchmessers D weist der Aufweitdorn 18 wiederum Schrägen auf, durch die analog zu den vorangehenden Ausführungsformen Aufweitflächen am Aufweitdorn 18 ausgebildet sind.

**Fig. 7** und **Fig. 8** zeigen zwei verschiedene Ausführungsformen von Honhülsen 12, 12a jeweils in perspektivischer Darstellung.

Die Honhülse 12 der Ausführungsform gemäß Fig. 7 weist eine Aufweitleistenaufnahme 28 auf. Sie entspricht somit der Ausführungsform der Honhülse 12 gemäß Fig. 2 und Fig. 3. Sie kann somit mit einem Honwerkzeug 10 gemäß Fig. 2 und Fig. 3 verwendet werden. Im Wesentlichen, insbesondere mit Ausnahme der Gleitnasen 42 (Fig. 4), entspricht die Honhülse 12 auch der Ausführungsform gemäß Fig. 4.

Dagegen ist bei der Ausführungsform der Honhülse 12a gemäß Fig. 8 an dieser eine Aufweitleiste 30 ausgebildet. Sie entspricht somit der Ausführungsform der Honhülse 12a gemäß Fig. 5 und Fig. 6. Eine solche Honhülse 12a kann somit mit einem Honwerkzeug 10 gemäß Fig. 5 und Fig. 6 verwendet werden.

Die Aufweitleiste 30 (Fig. 8) steht insbesondere stegförmig von der Innenseite der Honhülse 12a ab.

Beide Honhülsen 12, 12a gemäß Fig. 7 respektive Fig. 8 weisen ferner mehrere Ausnehmungen **44** auf. Die Ausnehmungen 44 können eine längliche Form aufweisen. Vorzugsweise sind sie gleichmäßig über die jeweilige Außenfläche der Honhülsen 12, 12a verteilt ausgebildet.

Die Ausnehmungen 44 können derart dimensioniert sein, dass eine vordefinierte Elastizität der jeweiligen Honhülse 12, 12a erreicht wird.

Die Honhülsen 12, 12a können aus einem Kunststoff und/oder aus einem Metall ausgebildet sein. Allgemein können die Honhülsen 12, 12a aus einem elastisch verformbaren Material ausgebildet sein und/oder ein solches Material aufweisen.

**Fig. 9** zeigt eine Längsschnittansicht entsprechend der Schnittebene **IX-IX** gemäß Fig. 8.

Zu erkennen sind zwei der Ausnehmungen 44, die in der Darstellung gemäß Fig. 9 durch die Aufweitleiste 30 der Honhülse 12a bereichsweise verdeckt sind.

Die Aufweitleiste 30 weist eine zu der ihr zugeordneten Schräge des Aufweitdorns 18 (siehe Fig. 5 und zugehörige Beschreibung) komplementär gebildete Schräge **38** auf. Insbesondere verläuft die Schräge 38 unter einem Winkel **alpha** relativ zur Längsrichtung der Honhülse 12a. Der Winkel alpha beträgt vorzugsweise zwischen 0,5° und 10°, besonders bevorzugt 1,5°.

Beide Honhülsen 12, 12a sind mit einem Rapid-Prototyping-Verfahren, insbesondere mittels 3D-Druck, hergestellt.

Ein Verfahren zur Herstellung von Honhülsen wird anhand der folgenden **Fig. 10** näher erläutert.

Dazu zeigt Fig. 10 einen 3D-Drucker **46,** mit dem zwei Honhülsen **12', 12"** mittels 3D-Druck gefertigt werden.

Die Honhülse 12" befindet sich dabei innerhalb der Honhülse 12'. Insbesondere wird die Honhülse 12" innerhalb der Honhülse 12' gefertigt. Dazu weist die Honhülse 12" einen geringeren Durchmesser als die Honhülse 12' auf.

In dem in Fig. 10 dargestellten Zustand sind beide Honhülsen 12', 12" bereits bis zu einer Höhe **h** gefertigt. Ein Druckkopf **48** des 3D-Druckers 46 fertigt in der Höhe h eine weitere Schicht der Honhülsen 12', 12".

Somit können beide Honhülsen 12', 12" zeitparallel bzw. jeweils innerhalb derselben Fertigungsschicht des 3D-Druckers 46 bzw. seines Druckkopfes 48 und insbesondere Schicht für Schicht gefertigt werden.

Die zur Herstellung der Honhülsen 12', 12" erforderlichen Fahrwege des Druckkopfes 48, insbesondere die Fahrwege zum Wechsel zwischen den beiden Honhülsen 12', 12", lassen sich durch die geschachtelte Anordnung der beiden Honhülsen 12', 12" reduzieren. Somit lassen sich die Herstellzeiten zur Herstellung der beiden Honhülsen 12', 12" gegenüber einer einzelnen, insbesondere sequenziellen, Fertigung deutlich verkürzen.

### Bezugszeichenliste

- 10: Honwerkzeug
- 12, 12a, 12', 12": Honhülse
- 14: Schneidmittel
- 16: Werkzeugkörper
- 18: Aufweitdorn
- 20: Einbuchtung
- 22: Distanzhülse
- 23: Verschluss
- 24: Längskante
- 26: Längsschlitz
- 28: Aufweitleistenaufnahme
- 29: Nut
- 30: Aufweitleiste
- 34: Aufweitfläche
- 36: Abflachung
- 38: Schräge
- 40: Gleitfläche
- 42: Gleitnase
- 44: Ausnehmung
- 46: 3D-Drucker
- 48: Druckkopf
- alpha: Winkel
- D: Hondurchmesser
- h: Höhe
- IX-IX: Schnittebene

## Patentansprüche

1. **Honwerkzeug mit einer Honhülse** (12, 12', 12") mit wenigstens einem mittels einer Aufweitleiste (30) des Honwerkzeugs (10) einstellbaren Hondurchmesser (D), wobei die Honhülse (12,12', 12") eine Aufweitleistenaufnahme (28) zur Aufnahme einer Aufweitleiste (30) aufweist und wobei das Honwerkzeug (10) einen Werkzeugkörper (16) aufweist, auf dem die Honhülse (12, 12', 12") sitzt, wobei das Honwerkzeug (10) einen Aufweitdorn (18) zur einstellbaren Aufweitung der Honhülse aufweist und an der Honhülse (12, 12', 12") ein Längsschlitz (26) mit zwei freien Längskanten (24) ausgebildet ist, **dadurch gekennzeichnet, dass** genau eine Aufweitleiste (30) vorgesehen ist und am Werkzeugkörper (16) zwei Gleitflächen (40) ausgebildet sind, an denen jeweils eine Gleitnase (42) der Honhülse (12, 12', 12"), während eines Aufweitens der Honhülse (12, 12a, 12', 12") entlanggleiten kann, wobei die Gleitflächen (40) im Querschnitt zueinander in einem Winkel ausgebildet sind.

2. Honwerkzeug nach Anspruch 1, **dadurch gekennzeichnet, dass** die Honhülse (12, 12', 12") wenigstens eine Ausnehmung (44) aufweist.

3. Honwerkzeug nach einem der vorhergehenden Ansprüche, **dadurch gekennzeichnet, dass** außenseitig der Honhülse (12, 12', 12") ein Schneidmittel (14) ausgebildet und/oder angeordnet ist.

4. Honwerkzeug nach einem der vorhergehenden Ansprüche, **dadurch gekennzeichnet, dass** die Honhülse (12,12', 12") wenigstens zwei voneinander getrennte Schneidbereiche aufweist.

5. Honwerkzeug nach einem der vorhergehenden Ansprüche, **dadurch gekennzeichnet, dass** die Honhülse (12, 12', 12") abnehmbar an dem Honwerkzeug (10) anordenbar und/oder angeordnet ist.

6. **Verfahren zur Herstellung einer Honhülse** (12, 12', 12"), an der eine Aufweitleiste ausgebildet ist und/oder die eine Aufweitleistenaufnahme (28) aufweist, und an der wenigstens ein Längsschlitz (26) mit zwei freien Längskanten (24) ausgebildet ist, für ein Honwerkzeug (10), **dadurch gekennzeichnet, dass** mehrere Honhülsen (12, 12', 12") mittels eines 3D-Druckers (46) gleichzeitig gefertigt werden, wobei wenigstens eine der zu fertigenden Honhülsen (12, 12', 12") innerhalb einer anderen der Honhülsen (12, , 12', 12") angeordnet und/oder gefertigt wird und die Honhülsen (12, 12', 12") im Bereich der zwei freien Längskanten (24) Gleitnasen (42) aufweisen.

## Claims

1. **Honing tool with a honing sleeve** (12, 12', 12") with at least one honing diameter (D) that can be adjusted by means of an expansion bar (30) of the honing tool (10), wherein the honing sleeve (12, 12', 12") has an expansion bar receptacle (28) for receiving an expansion bar (30), and wherein the honing tool (10) has a tool body (16) on which the honing sleeve (12, 12', 12") is mounted, wherein the honing tool (10) has an expansion mandrel (18) for the adjustable expansion of the honing sleeve, and wherein a longitudinal slot (26) with two free longitudinal edges (24) is formed on the honing sleeve (12, 12', 12"), **characterized in that** exactly one expansion bar (30) is provided and two sliding surfaces (40) are formed on the tool body (16), along each of which a sliding nose (42) of the honing sleeve (12, 12', 12") can slide along during expansion of the honing sleeve (12, 12a, 12', 12"), wherein the sliding surfaces (40) are formed at an angle to each other in cross-section.

2. Honing tool according to claim 1, **characterized in that** the honing sleeve (12, 12', 12") has at least one recess (44).

3. Honing tool according to one of the preceding claims, **characterized in that** a cutting means (14) is formed and/or arranged on the outside of the honing sleeve (12, 12', 12").

4. Honing tool according to one of the preceding claims, **characterized in that** the honing sleeve (12, 12', 12") has at least two cutting areas separated from each other.

5. Honing tool according to one of the preceding claims, **characterized in that** the honing sleeve (12, 12', 12") can be removably arranged and/or is arranged on the honing tool (10).

6. **Method for manufacturing a honing sleeve** (12, 12', 12") on which an expansion bar is formed and/or which has an expansion bar receptacle (28), and on which at least one longitudinal slot (26) with two free longitudinal edges (24) is formed, for a honing tool (10), **characterized in that** several honing sleeves (12, 12', 12") are manufactured simultaneously by means of a 3D printer (46), wherein at least one of the honing sleeves (12, 12', 12") to be manufactured is arranged and/or manufactured inside another of the honing sleeves (12, 12', 12") 12") and the honing sleeves (12, 12', 12") have sliding noses (42) in the area of the two free longitudinal edges (24).

## Revendications

1. **Outil de rodage comprenant une douille de rodage** (12, 12', 12") avec au moins un diamètre de rodage (D) réglable au moyen d'une barre d'élargissement (30) de l'outil de rodage (10), la douille de rodage (12, 12', 12") comporte un logement de barre d'élargissement (28) destiné à recevoir une barre d'élargissement (30) et l'outil de rodage (10) comportant un corps d'outil (16) sur lequel est montée la douille de rodage (12, 12', 12") est montée, l'outil de rodage (10) comportant un mandrin d'élargissement (18) pour l'élargissement réglable de la douille de rodage et une fente longitudinale (26) avec deux bords longitudinaux libres (24) étant formée sur la douille de rodage (12, 12', 12") est formée d'une fente longitudinale (26) avec deux bords longitudinaux libres (24), **caractérisé en ce qu'**une seule barre d'élargissement (30) est prévue et que deux surfaces de glissement (40) sont formées sur le corps d'outil (16), sur chacune desquelles un nez de glissement (42) de la douille de rodage (12, 12', 12") peut glisser le long de celles-ci pendant l'élargissement de la douille de rodage (12, 12a, 12', 12"), les surfaces de glissement (40) étant formées en formant un angle entre elles en coupe transversale.

2. Outil de rodage selon la revendication 1, **caractérisé en ce que** la douille de rodage (12, 12', 12") présente au moins un évidement (44).

3. Outil de rodage selon l'une des revendications précédentes, **caractérisé en ce qu'**un moyen de coupe (14) est formé et/ou disposé à l'extérieur de la douille de rodage (12, 12', 12").

4. Outil de rodage selon l'une des revendications précédentes, **caractérisé en ce que** la douille de rodage (12, 12', 12") présente au moins deux zones de coupe séparées l'une de l'autre.

5. Outil de rodage selon l'une des revendications précédentes, **caractérisé en ce que** la douille de rodage (12, 12', 12") peut être disposée et/ou est disposée de manière amovible sur l'outil de rodage (10).

6. **Procédé de fabrication d'une douille de rodage** (12, 12', 12") sur laquelle est formée une barre d'élargissement et/ou qui comporte un logement de barre d'élargissement (28), et sur laquelle est formée au moins une fente longitudinale (26) avec deux bords longitudinaux libres (24), pour un outil de rodage (10), **caractérisé en ce que** plusieurs douilles de rodage (12, 12', 12") sont fabriquées simultanément à l'aide d'une imprimante 3D (46), au moins l'une des douilles de rodage (12, 12', 12") à fabriquer étant disposée et/ou fabriquée à l'intérieur d'une autre des douilles de rodage (12, 12', 12") et les douilles de rodage (12, 12', 12") présentent des nezs de glissement (42) dans la zone des deux bords longitudinaux libres (24).
